# EUROPÄISCHE PATENTSCHRIFT

(11) **EP 3 358 115 B1**
(45) Veröffentlichungstag und Bekanntmachung des Hinweises auf die Patenterteilung: **10.04.2019**
(21) Anmeldenummer: 18150084.4
(22) Anmeldetag: 02.01.2018
(51) Int. Cl.: E05F 5/00, E05F 1/16, E05F 5/02

(54) **EINZUGSDÄMPFERBESCHLAG FÜR EINE SCHIEBETÜR UND ZUGEHÖRIGES MONTAGEVERFAHREN**
PULL-IN DAMPER FITTING FOR A SLIDING DOOR AND RELATED ASSEMBLING METHOD
FERRURE D'AMORTISSEUR À FERMETURE POUR UNE PORTE COULISSANTE ET PROCÉDÉ D'ASSEMBLAGE ASSOCIÉ

(30) Priorität: 07.02.2017 DE 202017100625 U
(43) Veröffentlichungstag der Anmeldung: 08.08.2018
(73) Patentinhaber: Häfele GmbH & Co KG, 72202 Nagold (DE)
(72) Erfinder: WALZ, Rüdiger, 72149 Neustetten (DE)
(74) Vertreter: Kohler Schmid Möbus Patentanwälte

(56) Entgegenhaltungen:
- DE-U1- 20 315 124

## Beschreibung

Die Erfindung betrifft einen Einzugsdämpferbeschlag mit einem an einem inneren Türflügel einer mehrflügeligen Schiebetür befestigbaren Einzugsdämpfer, der durch seitenvertauschte Befestigung an dem inneren Türflügel wahlweise für einen Rechts- oder Linkseinzug einsetzbar ist, sowie eine Schiebetür mit mindestens zwei in zwei parallelen Ebenen in beiden Richtungen schiebbaren und sich hierbei überlappenden Türflügeln und mit einem Einzugsdämpferbeschlag zum gedämpften Einziehen der beiden Türflügel in ihre einander überlappende Endstellung und auch ein Verfahren zum Montieren des Einzugsdämpferbeschlags an einer Schiebetür.

Derartige Einzugsdämpferbeschläge für Schiebetüren sind allgemein bekannt und umfassen an dem einen Türflügel einen Einzugsdämpfer mit einem zwischen einer eingezogenen Endstellung und einer verkippten Freigabestellung verschiebbar geführten Mitnehmer und an dem anderen Türflügel einen mit dem Mitnehmer zusammenwirkenden Aktivator. Ein solcher Einzugsdämpferbeschlag ist aus DE 203 15 124 U1 bekannt.

Um die Montage eines solchen Einzugsdämpferbeschlags an der Schiebetür zu vereinfachen, ist erfindungsgemäß vorgesehen, dass der Einzugsdämpferbeschlag als Montagehilfe zur Befestigung des Einzugsdämpfers am inneren Türflügel ein Z-Profilblech mit einem Mittelschenkel und mit zwei jeweils um 90° in entgegengesetzten Richtungen abgewinkelten Außenschenkeln aufweist, und dass der Mittelschenkel zur Befestigung des Einzugsdämpfers für den Rechtseinzug erste Befestigungslöcher und eine erste Markierung für seine Befestigungsposition am inneren Türflügel sowie zur Befestigung des Einzugsdämpfers für den Linkseinzug zweite Befestigungslöcher und eine zweite Markierung für seine Befestigungsposition am inneren Türflügel aufweist, wobei die ersten Befestigungslöcher von den zweiten Befestigungslöchern und die erste Markierung von der zweiten Markierung jeweils um das gleiche Maß in Profillängsrichtung beabstandet sind. Vorzugsweise sind die Markierungen jeweils als ein Querschlitz und/oder als eine Längsskala in dem Mittelschenkel und/oder in den Außenschenkeln ausgebildet. Alternativ kann die Markierung auch durch eine Nase, Kerbe etc. im Z-Profilblech gebildet sein. Anhand einer Türmarkierung am inneren Türflügel kann das Z-Profilblech mit seiner Markierung für einen gewünschten Fingerschutzabstand zwischen den Griffleisten der beiden Türflügel in der überlappenden Endstellung leicht eingestellt werden. Vorteilhaft ist die Längsskala einem im Z-Profilblech verlaufenden Längsschlitz zugeordnet, um die Türmarkierung innerhalb des Längsschlitzes erkennen zu können.

Das Maß ist abhängig vom Abstand des eingezogenen Mitnehmers 5 von der Mitte des Einzugsdämpfers und von der Position der Türmarkierung am inneren Türflügel und wird im Allgemeinen so gewählt, dass sich der gewünschte Fingerschutzabstand ergibt. Vorzugsweise beträgt das Maß A mindestens 20mm. Besonders bevorzugt weist der Einzugsdämpferbeschlag einen an einem vorderen Türflügel der Schiebetür befestigbaren Aktivator auf, der mit dem Einzugsdämpfer zusammenwirkt. Der Aktivator kann beispielsweise durch ein abgewinkeltes freies Ende eines Aktivatorwinkels oder durch eine höhenverstellbare Schraube eines Aktivatorwinkels gebildet sein. Vorzugsweise weist auch der Aktivatorwinkel eine Markierung, insbesondere einen Schlitz, für seine Befestigungsposition am vorderen Türflügel auf.

Die Erfindung betrifft auch eine Schiebetür mit mindestens zwei in zwei parallelen Ebenen in beiden Richtungen schiebbaren und sich hierbei überlappenden Türflügeln und mit einem wie oben ausgebildeten Einzugsdämpferbeschlag zum gedämpften Einziehen der beiden Türflügel in ihre einander überlappende Endstellung, wobei das Z-Profilblech mit dem oberen seiner beiden Außenschenkel auf der Oberkante des inneren Türflügels aufliegt und mittels seiner ersten oder zweiten Markierung an einer Türmarkierung des inneren Türflügels ausgerichtet ist und wobei der Einzugsdämpfer mittels der ersten oder zweiten Befestigungslöcher des Z-Profilblechs an der Rückseite des inneren Türflügels befestigt ist.

Die Türmarkierung befindet sich bevorzugt in der Mitte des inneren Türflügels und kann durch eine vertikale Linie an der Rückseite des inneren Türflügels und/oder durch eine Querlinie auf der Oberkante des inneren Türflügels gebildet sein.

Vorzugsweise ist der Aktivatorwinkel mittels seiner Markierung an einer Türmarkierung des vorderen Türflügels ausgerichtet und an der Rückseite des vorderen Türflügels befestigt. Die Türmarkierung kann durch eine vertikale Linie an der Rückseite des vorderen Türflügels und/oder durch eine Querlinie auf der Oberkante des vorderen Türflügels gebildet sein.

Im Fall einer dreiflügeligen Schiebetür mit zwei inneren Türflügeln und einem vorderen Türflügel sind erfindungsgemäß der Einzugsdämpfer des einen inneren Türflügels für einen Rechtseinzug und der Einzugsdämpfer des anderen inneren Türflügels für einen Linkseinzug orientiert, wobei der Aktivator des vorderen Türflügels jeweils mit den Einzugsdämpfern der beiden inneren Türflügel zusammenwirkt.

Die Erfindung betrifft schließlich auch noch ein Verfahren zum Montieren eines wie oben ausgebildeten Einzugsdämpferbeschlags an einer Schiebetür mit mindestens zwei in zwei parallelen Ebenen in beiden Richtungen schiebbaren und sich hierbei überlappenden Türflügeln, mit folgenden Montageschritten:
- Anbringen einer insbesondere mittigen Türmarkierung an dem einen, inneren Türflügel;
- Ausrichten des Z-Profilblechs anhand seiner ersten oder zweiten Markierung an der Türmarkierung des inneren Türflügels und Befestigen des Einzugsdämpfers mittels des ausgerichteten Z-Profilblechs an der Rückseite des inneren Türflügels;
- Anbringen einer insbesondere mittigen Türmarkierung an dem anderen, vorderen Türflügel; und
- Ausrichten des Aktivatorwinkels anhand seiner Markierung an der Türmarkierung des vorderen Türflügels und Befestigen des Aktivatorwinkels an der Rückseite des vorderen Türflügels.

Weitere Vorteile der Erfindung ergeben sich aus der Beschreibung, den Ansprüchen und der Zeichnung. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fign. 1a, 1b: einen erfindungsgemäßen Einzugsdämpferbeschlag mit einem für einen Linkseinzug (Fig. 1a) oder einen Rechtseinzug (Fig. 1b) orientierten Einzugsdämpfer und mit einem Aktivator;
- Fig. 2: die einzelnen Komponenten des in Fig. 1 gezeigten Einzugsdämpferbeschlags;
- Fign. 3a, 3b: einen inneren Türflügel einer Schiebetür mit dem daran befestigten Einzugsdämpfer (Fig. 3a) und einen vorderen Türflügel der Schiebetür mit dem daran befestigten Aktivator (Fig. 3b);
- Fig. 4: den an der Schiebetür montierten Einzugsdämpferbeschlag in der überlappenden Endstellung der beiden Türflügel, in einer perspektivischen Rückansicht der Schiebetür;
- Fign. 5a, 5b: eine Draufsicht von oben auf die beiden Türflügel der Schiebetür in der überlappenden Endstellung der beiden Türflügel bei einem breit (Fig. 5a) und einem schmal (Fig. 5b) eingestellten Fingerschutzabstand;
- Fig. 6: einen modifizierten, höhenverstellbaren Aktivator des erfindungsgemäßen Einzugsdämpferbeschlags; und
- Fign. 7a-7c: die perspektivische Vorderansicht einer dreiflügeligen Schiebetür mit einem vorderen, mittleren Türflügel und zwei inneren Türflügeln, wobei in Fig. 7a alle drei Türflügel geschlossen sind und in Fign. 7b, 7c der vordere Türflügel und der linke innere Türflügel relativ zueinander in eine überlappende Endstellung verschoben sind.

In der folgenden Figurenbeschreibung werden für gleiche bzw. funktionsgleiche Bauteile identische Bezugszeichen verwendet.

Der in **Fign 1 und 2** gezeigte Einzugsdämpferbeschlag **1** dient zum gedämpften Einziehen zweier in zwei parallelen Ebenen in beiden Richtungen schiebbarer und sich hierbei überlappender Türflügel **21, 22** einer zweiflügeligen Schiebetür **20** (Fign. 3 und 4) in ihre einander überlappende Endstellung. Die beiden Türflügel 21, 22 sind vorzugsweise gleichbreit.

Der Einzugsdämpferbeschlag 1 umfasst einen an dem einen, inneren Türflügel 21 befestigbaren Einzugsdämpfer **2** (z.B. Öl-Dämpfer) zum gedämpften Einziehen der beiden Türflügel 21, 22 in ihre einander überlappende Endstellung, einen an dem anderen, vorderen Türflügel 22 befestigbaren Aktivator **3,** der mit dem Einzugsdämpfer 2 zusammenwirkt, sowie als Montagehilfe zur Befestigung des Einzugsdämpfers 2 am inneren Türflügel 21 ein Z-Profilblech **4** mit einem Mittelschenkel **4a** zur flächigen Anlage an der Rückseite des inneren Türflügels 22 und mit zwei jeweils um 90° in entgegengesetzten Richtungen abgewinkelten Außenschenkeln **4b.** Der Einzugsdämpfer 2 weist in bekannter Weise einen mit dem Aktivator 3 zusammenwirkenden Mitnehmer **5** auf, der zwischen einer eingezogenen Endstellung und einer jeweils in den Fign. 1a, 1b gezeigten, verkippten Freigabestellung verschiebbar geführt ist, und kann durch seitenvertauschte Anordnung wahlweise für einen Einzug nach links (Fig. 1a) oder nach rechts (Fig. 1b) eingesetzt werden.

Der Mittelschenkel 4a des Z-Profilblechs 4 weist zur Befestigung des Einzugsdämpfers für den Linkseinzug erste Befestigungslöcher **6a** und eine erste Markierung **7a** für seine Befestigungsposition am inneren Türflügel 21 sowie zur Befestigung des Einzugsdämpfers 2 für den Rechtseinzug zweite Befestigungslöcher **6b** und eine zweite Markierung **7b** für seine Befestigungsposition am inneren Türflügel 21 auf. Die ersten Befestigungslöcher 6a sind von den zweiten Befestigungslöchern 6b und die erste Markierung 7a von der zweiten Markierung 7b jeweils um das gleiche Maß **A** in Profillängsrichtung beabstandet. Dabei befinden sich die ersten Befestigungslöcher 6a in der einen und die zweiten Befestigungslöcher 6b in der anderen Hälfte des Mittelschenkels 4a, und zwar derart, dass die ersten Befestigungslöcher 6a für eine Anlage des Einzugsdämpfers 2 an dem einen Außenschenkel 4b und die zweiten Befestigungslöcher 6b für eine Anlage des Einzugsdämpfers 2 an dem anderen Außenschenkel 4b angeordnet sind. Der Mittelschenkel 4a ist parallelogrammförmig ausgebildet, und die beiden Außenschenkel 4b sind um das Maß A in Profillängsrichtung gegeneinander versetzt. Aus Gründen des unten noch näher beschriebenen Fingerschutzes beträgt das Maß A mindestens 15mm. Die Markierungen sind jeweils als ein im Mittelschenkel 4a und in einem der Außenschenkel 5b verlaufender, durchgehender Querschlitz 7a, 7b ausgebildet, der wiederum einen im Mittelschenkel 4a verlaufenden Längsschlitz **8a, 8b** schneidet. Den Längsschlitzen 8a, 8b ist jeweils eine cm- Längsskala **9a, 9b** zugeordnet, die den jeweiligen (+/-)-Abstand zum Schnittpunkt ("0"-Punkt) der Quer- und Längsschlitze 7a, 8a bzw. 7b, 8b anzeigt. Statt der gezeigten Schlitzmarkierung kann das Z-Profilblech 4 auch eine Nase oder Kerbe als Markierung aufweisen.

Ein Aktivatorwinkel **10** aus Blech weist einen Befestigungsschenkel **11** zur Befestigung an der Rückseite des vorderen Türflügels 22 sowie ein am Befestigungsschenkel 11 um 180° nach vorne abgewinkeltes freies Ende auf, welches den Aktivator 3 ausbildet. Am Befestigungsschenkel 11 sind oben zwei Laschen **12** um 90° nach hinten abgewinkelt. Außerdem ist der Befestigungsschenkel 11 mit einer als Vertikalschlitz ausgeführten Markierung **13** für seine Befestigungsposition am vorderen Türflügel 12 versehen.

Im Folgenden wird die Montage des Einzugsdämpferbeschlags 1 an einer Schiebetür 20 mit zwei in zwei parallelen Ebenen in beiden Richtungen schiebbaren und sich hierbei überlappenden Türflügeln 21, 22 beschrieben.

Wie in **Fig. 3a** gezeigt, wird an der Rückseite des inneren Türflügels 21 mittig eine Türmarkierung **14** in Form einer vertikalen Linie angebracht. Das Z-Profilblech 4 wird für Rechts- oder Linkseinzug orientiert und mit seinem oberen Außenschenkel 4b auf die Oberkante des inneren Türflügels 21 gelegt. Anschließend wird das Z-Profilblech 4 anhand seiner oberen Markierung, also vorliegend anhand seines Querschlitzes 7a oder seiner Skale 9a, an dieser Türmarkierung 14 in Profillängsrichtung ausgerichtet, und der auf dem unteren Außenschenkel 4b aufgelegte Einzugsdämpfer 2 wird mittels des ausgerichteten Z-Profilblechs 4 an der Rückseite des inneren Türflügels 21 angeschraubt, indem Befestigungsschrauben (nicht gezeigt) durch Löcher im Einzugsdämpfer 2 und durch die Befestigungslöcher 6a oder 6b hindurchgesteckt und in den inneren Türflügel 21 eingeschraubt werden. Wie in **Fig. 3b** gezeigt, wird an der Rückseite des vorderen Türflügels 22 mittig eine Türmarkierung **15** in Form einer vertikalen Linie angebracht. Der Aktivatorwinkel 10 wird mit seinen beiden Laschen 12 auf die Oberkante des vorderen Türflügels 22 gelegt, anhand seiner Markierung, also vorliegend anhand seines Schlitzes 13, an dieser Türmarkierung 15 in Profillängsrichtung ausgerichtet und an der Rückseite des vorderen Türflügels 22 angeschraubt.

Wie in Fign. 3a, 3b weiter gezeigt, weist jeder Türflügel 21, 22 zwei Laufteile **23** bzw. **24** mit je einer Laufrollen **25** auf.

**Fig. 4** zeigt den an der Schiebetür 20 als Rechtseinzug montierten Einzugsdämpferbeschlag 1 in der überlappenden Endstellung der beiden Türflügel 21, 22, in der der Mitnehmer 5, von einer Einzugsfeder gegen die Wirkung eines Dämpfers, aus seiner verkippten Freigabestellung (gestrichelt angedeutet) in seine durchgezogen dargestellte Endstellung eingezogen wurde und dabei den Aktivator 3 samt dem vorderen Türflügel 22 mitgenommen hat. Genauer gesagt wird der Mitnehmer 5 vom Aktivator 3 aus einer eingezogenen, ersten Endstellung gegen die Wirkung einer Einzugsfeder (nicht gezeigt) bis in die den Aktivator 5 freigebende, zweite Endstellung ("Parkposition") mitgenommen, in welcher der Mitnehmer 5 verkippt und dadurch verriegelt ist. Durch den freigegebenen Aktivator 3 wird der Mitnehmer 5 aus der zweiten Endstellung gelöst und dann zusammen mit dem Aktivator 3 bis in die erste Endstellung eingezogen.

Oben am Türrahmen bzw. (Schrank)Korpus **26** eine zweispurige Laufschiene **27** befestigt (**Fign. 5a, 5b**), in deren vorderen Schienenspur der innere Türflügel 21 mittels seiner beiden Laufteile 23 und in deren hinteren Schienenspur der vordere Türflügel 22 mittels seiner beiden Laufteile 24 eingehängt und jeweils zwischen einer geschlossenen und einer geöffneten Endstellung verschiebbar geführt sind. Die Laufteile 24 des vorderen Türflügels 22 übergreifen den inneren Türflügel 21 samt seinen Laufteilen 23 derart bügelförmig, dass sich die Laufteile 23, 24 beim Verschieben der Türflügel 21, 22 nicht gegenseitig behindern und nur in der überlappenden Endstellung aneinander anliegen und ein weiteres Überfahren verhindern. Die überlappende Endstellung ist also durch die gegenseitige Anlage der Laufteile 23, 24 definiert. Die beiden Türflügel 21, 22 sind in ihrer überlappenden Endstellung gezeigt, und zwar in Fig. 5a für den Fall eines breit eingestellten Fingerschutzabstands **B₁** und in Fig. 5b für den Fall eines schmal eingestellten Fingerschutzabstands **B₂** zwischen den linken Griffleisten **28, 29** der beiden Türflügel 21, 22. Durch den Fingerschutzabstand wird verhindert, dass in der überlappenden Endstellung ein Finger zwischen den Griffleisten 28, 29 eingeklemmt werden kann. Der gewünschte Fingerschutzabstand kann, z.B. anhand der Längsskala 9a, 9b, über eine gegenüber der Türmarkierung 14 versetzte Anordnung des Z-Profilblechs 4 am inneren Türflügel 21 eingestellt werden und sollte mindestens 2cm betragen. In Fig. 4 ist das Z-Profilblech 4 gegenüber der Türmarkierung 14 um -1,5 cm aus der Nulllage, die einem Fingerschutzabstand von 2cm entspricht, versetzt angeordnet.

**Fig. 6** zeigt einen modifizierten, höhenverstellbaren Aktivator 3, der durch eine höhenverstellbare Schraube 30 des Aktivatorwinkels 10 gebildet ist.

Die in **Fign. 7a-7c** gezeigte, dreiflügelige Schiebetür 20 umfasst zwei innere Türflügel 21 und einen vorderen Türflügel 22, wobei der Einzugsdämpfer 2 des einen inneren Türflügels 21 für einen Rechtseinzug und der Einzugsdämpfer 2 des anderen inneren Türflügels 21 für einen Linkseinzug orientiert sind und wobei der Aktivator 3 des vorderen Türflügels 22 mit den Einzugsdämpfern 2 der beiden inneren Türflügel 21 zusammenwirkt. In Fig. 7a sind alle drei Türflügel 21,22 geschlossen, in Fign. 7b ist der vordere Türflügel 22 über den geschlossenen linken inneren Türflügel 22 und in Fig. 7c über den teilgeöffneten linken inneren Türflügel 22 jeweils in die überlappende Endstellung geschoben.

## Patentansprüche

1. Einzugsdämpferbeschlag (1) mit einem an einem inneren Türflügel (21) einer mehrflügeligen Schiebetür (20) befestigbaren Einzugsdämpfer (2), der durch seitenvertauschte Befestigung an dem inneren Türflügel (21) wahlweise für einen Rechts- oder Linkseinzug einsetzbar ist,
**dadurch gekennzeichnet,**
**dass** der Einzugsdämpferbeschlag (1) als Montagehilfe zur Befestigung des Einzugsdämpfers (2) am inneren Türflügel (21) ein Z-Profilblech (4) mit einem Mittelschenkel (4a) und mit zwei jeweils um 90° in entgegengesetzten Richtungen abgewinkelten Außenschenkeln (4b) aufweist, und dass der Mittelschenkel (4a) zur Befestigung des Einzugsdämpfers (2) für den Rechtseinzug erste Befestigungslöcher (6a) und eine erste Markierung (7a; 9a) für seine Befestigungsposition am inneren Türflügel (21) sowie zur Befestigung des Einzugsdämpfers (2) für den Linkseinzug zweite Befestigungslöcher (6b) und eine zweite Markierung (7b; 9b) für seine Befestigungsposition am inneren Türflügel (21) aufweist, wobei die ersten Befestigungslöcher (6a) von den zweiten Befestigungslöchern (6b) und die erste Markierung (7a) von der zweiten Markierung (7b) jeweils um das gleiche Maß (A) in Profillängsrichtung beabstandet sind.

2. Einzugsdämpferbeschlag nach Anspruch 1, **dadurch gekennzeichnet, dass** die ersten Befestigungslöcher (6a) in der einen und die zweiten Befestigungslöcher (6b) in der anderen Hälfte des Mittelschenkels (4a) angeordnet sind und/oder dass die ersten Befestigungslöcher (6a) für eine Anlage des Einzugsdämpfers (2) an dem einen Außenschenkel (4b) und die zweiten Befestigungslöcher (6b) für eine Anlage des Einzugsdämpfers (2) an dem anderen Außenschenkel (4b) angeordnet sind.

3. Einzugsdämpferbeschlag nach Anspruch 1 oder 2, **dadurch gekennzeichnet, dass** die Markierungen jeweils als ein Querschlitz (7a, 7b) und/oder als eine Längsskala (9a, 9b) in dem Mittelschenkel (4a) und/oder in den Außenschenkeln (4b) ausgebildet sind.

4. Einzugsdämpferbeschlag nach Anspruch 3, die Längsskala (9a,9b) enthaltend, **dadurch gekennzeichnet, dass** die Längsskala (9a, 9b) einem im Z-Profilblech (4) verlaufenden Längsschlitz (8a, 8b) zugeordnet ist.

5. Einzugsdämpferbeschlag nach einem der vorhergehenden Ansprüche, **dadurch gekennzeichnet, dass** der Mittelschenkel (4a) parallelogrammförmig ausgebildet ist und die beiden Außenschenkel (4b) um das Maß (A) in Profillängsrichtung gegeneinander versetzt sind.

6. Einzugsdämpferbeschlag nach einem der vorhergehenden Ansprüche, **gekennzeichnet durch** einen an einem vorderen Türflügel (22) der Schiebetür (20) befestigbaren Aktivator (3), der mit dem Einzugsdämpfer (2) zusammenwirkt.

7. Einzugsdämpferbeschlag nach Anspruch 6, **dadurch gekennzeichnet, dass** der Aktivator (3) durch ein abgewinkeltes freies Ende eines Aktivatorwinkels (10) gebildet ist oder dass der Aktivator (3) durch eine höhenverstellbare Schraube (15) eines Aktivatorwinkels (10) gebildet ist.

8. Einzugsdämpferbeschlag nach Anspruch 7, **dadurch gekennzeichnet, dass** der Aktivatorwinkel (10) eine Markierung (13), insbesondere einen Schlitz, für seine Befestigungsposition am vorderen Türflügel (12) aufweist.

9. Schiebetür (20) mit mindestens zwei in zwei parallelen Ebenen in beiden Richtungen schiebbaren und sich hierbei überlappenden Türflügeln (21, 22) und mit einem Einzugsdämpferbeschlag (1) nach einem der vorhergehenden Ansprüche zum gedämpften Einziehen der beiden Türflügel (21, 22) in ihre einander überlappende Endstellung, wobei das Z-Profilblech (4) mit dem oberen seiner beiden Außenschenkel (4b) auf der Oberkante des inneren Türflügels (21) aufliegt und mittels seiner ersten oder zweiten Markierung (7a, 9a; 7b, 9b) an einer Türmarkierung (14) des inneren Türflügels (21) ausgerichtet ist und wobei der Einzugsdämpfer (2) mittels der ersten oder zweiten Befestigungslöcher (6a, 6b) des Z-Profilblechs (4) an der Rückseite des inneren Türflügels (21) befestigt ist.

10. Schiebetür nach Anspruch 9, **dadurch gekennzeichnet, dass** sich die Türmarkierung (14) in der Mitte des inneren Türflügels (21) befindet.

11. Schiebetür nach Anspruch 9 oder 10, **dadurch gekennzeichnet, dass** die Türmarkierung (14) durch eine vertikale Linie an der Rückseite des inneren Türflügels (21) und/oder durch eine Querlinie auf der Oberkante des inneren Türflügels (21) gebildet ist.

12. Schiebetür nach einem der Ansprüche 9 bis 11, und nach einem der Ansprüche 7 oder 8, **dadurch gekennzeichnet, dass** der Aktivatorwinkel (10) mittels seiner Markierung (13) an einer Türmarkierung (15) des vorderen Türflügels (22) ausgerichtet und an der Rückseite des vorderen Türflügels (22) befestigt ist.

13. Schiebetür nach Anspruch 12, **dadurch gekennzeichnet, dass** die Türmarkierung (15) durch eine vertikale Linie an der Rückseite des vorderen Türflügels (22) und/oder durch eine Querlinie auf der Oberkante des vorderen Türflügels (22) gebildet ist.

14. Schiebetür nach einem der Ansprüche 9 bis 13, und nach einem der Ansprüche 6-8, **gekennzeichnet durch** zwei innere Türflügel (21) und einen vorderen Türflügel (22), wobei der Einzugsdämpfer (2) des einen inneren Türflügels (21) für einen Rechtseinzug und der Einzugsdämpfer (2) des anderen inneren Türflügels (21) für einen Linkseinzug orientiert sind und wobei der Aktivator (3) des vorderen Türflügels (22) jeweils mit den Einzugsdämpfern (2) der beiden inneren Türflügel (21) zusammenwirkt.

15. Verfahren zum Montieren eines Einzugsdämpferbeschlags (1) nach einem der Ansprüche 1 bis 8 an einer Schiebetür (20) mit mindestens zwei in zwei parallelen Ebenen in beiden Richtungen schiebbaren und sich hierbei überlappenden Türflügeln (21, 22), mit folgenden Montageschritten:
- Anbringen einer insbesondere mittigen Türmarkierung (14) an dem einen, inneren Türflügel (21);
- Ausrichten des Z-Profilblechs (4) anhand seiner ersten oder zweiten Markierung (7a, 7b; 9a, 9b) an der Türmarkierung (14) des inneren Türflügels (21) und Befestigen des Einzugsdämpfers (2) mittels des ausgerichteten Z-Profilblechs (4) an der Rückseite des inneren Türflügels (21);
- Anbringen einer insbesondere mittigen Türmarkierung (15) an dem anderen, vorderen Türflügel (22); und
- Ausrichten des Aktivatorwinkels (10) anhand seiner Markierung (13) an der Türmarkierung (15) des vorderen Türflügels (22) und Befestigen des Aktivatorwinkels (10) an der Rückseite des vorderen Türflügels (22).

## Claims

1. Pull-in damper fitting (1) comprising a pull-in damper (2) which is fastenable to an internal door leaf (21) of a multi-leaf sliding door (20) and which is able to be used optionally for right-hand or left-hand pulling-in by laterally reversed fastening to the internal door leaf (21),
**characterized**
**in that** the pull-in damper fitting (1), as a mounting aid for fastening the pull-in damper (2) to the internal door leaf (21), comprises a Z-shaped profiled sheet (4) with a central leg (4a) and with two outer legs (4b) angled in each case by 90° in opposing directions, and
**in that** for fastening the pull-in damper (2) for right-hand pulling-in the central leg (4a) comprises first fastening holes (6a) and a first marking (7a; 9a) for its fastening position on the internal door leaf (21) and for fastening the pull-in damper (2) for left-hand pulling-in the central leg (4a) comprises second fastening holes (6b) and a second marking (7b; 9b) for its fastening position on the internal door leaf (21), wherein the first fastening holes (6a) are spaced apart from the second fastening holes (6b) and the first marking (7a) is spaced apart from the second marking (7b) in each case by the same distance (A) in the longitudinal direction of the profile.

2. Pull-in damper fitting according to claim 1, **characterised in that** the first fastening holes (6a) are arranged in the one half of the central leg (4a) and the second fastening holes (6b) are arranged in the other half of the central leg (4a) and/or **in that** the first fastening holes (6a) are arranged for abutment of the pull-in damper (2) on the one outer leg (4b) and the second fastening holes (6b) are arranged for abutment of the pull-in damper (2) on the other outer leg (4b).

3. Pull-in damper fitting according to claim 1 or 2, **characterized in that** the markings in each case are configured as a transverse slot (7a, 7b) and/or as a longitudinal scale (9a, 9b) in the central leg (4a) and/or in the outer legs (4b).

4. Pull-in damper fitting according to claim 3, containing the longitudinal scale (9a, 9b), **characterized in that** the longitudinal scale (9a, 9b) is assigned to a longitudinal slot (8a, 8b) extending in the Z-shaped profiled sheet (4).

5. Pull-in damper fitting according to one of the preceding claims, **characterized in that** the central leg (4a) is configured in the shape of a parallelogram and the two outer legs (4b) are offset relative to one another by the distance (A) in the longitudinal direction of the profile.

6. Pull-in damper fitting according to one of the preceding claims, **characterized by** an activator (3) which is fastenable to a front door leaf (22) of the sliding door (20) and which cooperates with the pull-in damper (2).

7. Pull-in damper fitting according to claim 6, **characterized in that** the activator (3) is formed by an angled free end of an activator bracket (10) or **in that** the activator (3) is formed by a height-adjustable screw (15) of an activator bracket (10).

8. Pull-in damper fitting according to claim 7, **characterized in that** the activator bracket (10) has a marking (13), in particular a slot, for its fastening position on the front door leaf (22).

9. Sliding door (20) comprising at least two door leaves (21, 22) which are slidable in two parallel planes in two directions and which at the same time overlap one another, and a pull-in damper fitting (1) according to one of the preceding claims for the damped pulling-in of the two door leaves (21, 22) into their end position overlapping one another, wherein the Z-shaped profiled sheet (4) rests with the upper of its two outer legs (4b) on the upper edge of the internal door leaf (21) and is aligned with a door marking (14) of the internal door leaf (21) by means of its first or second marking (7a, 9a; 7b, 9b) and wherein the pull-in damper (2) is fastened to the rear face of the internal door leaf (21) by means of the first or second fastening holes (6a, 6b) of the Z-shaped profiled sheet (4).

10. Sliding door according to claim 9, **characterized in that** the door marking (14) is located in the middle of the internal door leaf (21).

11. Sliding door according to claim 9 or 10, **characterized in that** the door marking (14) is formed by a vertical line on the rear face of the internal door leaf (21) and/or by a transverse line on the upper edge of the internal door leaf (21).

12. Sliding door according to one of claims 9 to 11 and according to one of claims 7 or 8, **characterized in that** the activator bracket (10) is aligned with a door marking (15) of the front door leaf (22) by means of its marking (13) and is fastened to the rear face of the front door leaf (22).

13. Sliding door according to claim 12, **characterized in that** the door marking (15) is formed by a vertical line on the rear face of the front door leaf (22) and/or by a transverse line on the upper edge of the front door leaf (22).

14. Sliding door according to one of claims 9 to 13 and according to one of the claims 6 to 8, **characterized by** two internal door leaves (21) and a front door leaf (22), wherein the pull-in damper (2) of the one internal door leaf (21) is oriented for right-hand pulling-in and the pull-in damper (2) of the other internal door leaf (21) is oriented for left-hand pulling-in, and wherein the activator (3) of the front door leaf (22) in each case cooperates with the pull-in dampers (2) of the two internal door leaves (21).

15. Method for mounting a pull-in damper fitting (1) according to one of the claims 1 to 8 on a sliding door (20) with at least two door leaves (21, 22) which are slidable in two parallel planes in two directions and which at the same time overlap one another, comprising the following mounting steps:
- attaching an, in particular, central door marking (14) to the one internal door leaf (21);
- aligning the Z-shaped profiled sheet (4) using its first or second marking (7a, 7b ; 9a, 9b) with the door marking (14) of the internal door leaf (21) and fastening the pull-in damper (2) to the rear face of the internal door leaf (21) by means of the aligned Z-shaped profiled sheet (4);
- attaching an, in particular, central door marking (15) to the other front door leaf (22); and
- aligning the activator bracket (10) using its marking (13) with the door marking (15) of the front door leaf (22) and fastening the activator bracket (10) to the rear face of the front door leaf (22).

## Revendications

1. Ferrure (1) à amortisseur d'escamotage, équipée d'un amortisseur d'escamotage (2) qui peut être fixé à un vantail intérieur (21) d'une porte coulissante (20) à vantaux multiples et peut être utilisé, sélectivement, pour un escamotage à droite ou à gauche par l'intermédiaire d'une fixation à occultation latérale sur ledit vantail intérieur (21) de la porte,
**caractérisée par le fait**
**que** ladite ferrure (1) à amortisseur d'escamotage comporte, en tant qu'auxiliaire de montage dévolu à la fixation de l'amortisseur d'escamotage (2) au vantail intérieur (21) de la porte, une tôle (4) à profilage en Z comprenant une aile médiane (4a) et deux ailes extérieures (4b) respectivement coudées à 90° dans des directions opposées ; et par le fait que ladite aile médiane (4a) comprend, pour la fixation de l'amortisseur d'escamotage (2) en vue de l'escamotage à droite, des premiers trous de fixation (6a) et un premier repère (7a ; 9a) affecté à son emplacement de fixation au vantail intérieur (21) de la porte, ainsi que, pour la fixation dudit amortisseur d'escamotage (2) en vue de l'escamotage à gauche, des seconds trous de fixation (6b) et un second repère (7b ; 9b) affecté à son emplacement de fixation audit vantail intérieur (21) de la porte, lesdits premiers trous de fixation (6a) et ledit premier repère (7a) étant respectivement espacés, par rapport auxdits seconds trous de fixation (6b) et audit second repère (7b), de la même cote (A) dans la direction longitudinale du profilage.

2. Ferrure à amortisseur d'escamotage, selon la revendication 1, **caractérisée par le fait que** les premiers trous de fixation (6a) et les seconds trous de fixation (6b) sont situés, respectivement, dans l'une et dans l'autre des moitiés de l'aile médiane (4a) ; et/ou par **le fait que** lesdits premiers trous de fixation (6a) sont disposés en vue d'une venue en applique de l'amortisseur d'escamotage (2) contre l'une des ailes extérieures (4b), lesdits seconds trous de fixation (6b) étant disposés en vue d'une venue en applique dudit amortisseur d'escamotage (2) contre l'autre aile extérieure (4b).

3. Ferrure à amortisseur d'escamotage, selon la revendication 1 ou 2, **caractérisée par le fait que** les repères sont respectivement réalisés, dans l'aile médiane (4a) et/ou dans les ailes extérieures (4b), sous la forme d'une fente transversale (7a, 7b) et/ou sous la forme d'une échelle graduée longitudinale (9a, 9b).

4. Ferrure à amortisseur d'escamotage, selon la revendication 3, pourvue de l'échelle graduée longitudinale (9a, 9b) et **caractérisée par le fait que** ladite échelle graduée longitudinale (9a, 9b) est associée à une fente longitudinale (8a, 8b) s'étendant dans la tôle (4) à profilage en Z.

5. Ferrure à amortisseur d'escamotage, selon l'une des revendications précédentes, **caractérisée par le fait que** l'aile médiane (4a) est réalisée en forme de parallélogramme et les deux ailes extérieures (4b) sont décalées, l'une de l'autre, de la cote (A) dans la direction longitudinale du profilage.

6. Ferrure à amortisseur d'escamotage, selon l'une des revendications précédentes, **caractérisée par** un actionneur (3) pouvant être fixé à un vantail antérieur (22) de la porte coulissante (20), et coopérant avec l'amortisseur d'escamotage (2).

7. Ferrure à amortisseur d'escamotage, selon la revendication 6, **caractérisée par le fait que** l'actionneur (3) est formé par une extrémité libre coudée d'une cornière d'actionnement (10) ; ou **par le fait que** ledit actionneur (3) est constitué d'une vis (15) réglable en hauteur sur une cornière d'actionnement (10).

8. Ferrure à amortisseur d'escamotage, selon la revendication 7, **caractérisée par le fait que** la cornière d'actionnement (10) est dotée d'un repère (13), en particulier d'une fente affectée à son emplacement de fixation au vantail antérieur (22) de la porte.

9. Porte coulissante (20) munie d'au moins deux vantaux (21, 22) aptes à coulisser dans deux plans parallèles, dans les deux directions, avec chevauchement concomitant, et d'une ferrure (1) à amortisseur d'escamotage conforme à l'une des revendications précédentes, dévolue à l'escamotage amorti des deux vantaux (21, 22) de la porte jusqu'à leur position extrême de chevauchement mutuel, sachant que la tôle (4) à profilage en Z repose sur l'arête supérieure du vantail intérieur (21) de la porte par l'aile supérieure, au sein de ses deux ailes extérieures (4b), et est alignée, au moyen de son premier ou de son second repère (7a, 9a ; 7b, 9b), sur un repère (14) dudit vantail intérieur (21) de la porte, et sachant que l'amortisseur d'escamotage (2) est fixé à la face postérieure dudit vantail intérieur (21) de la porte au moyen des premiers ou seconds trous de fixation (6a, 6b) de ladite tôle (4) à profilage en Z.

10. Porte coulissante selon la revendication 9, **caractérisée par le fait que** le repère (14) de la porte se trouve au centre du vantail intérieur (21) de ladite porte.

11. Porte coulissante selon la revendication 9 ou 10, **caractérisée par le fait que** le repère (14) de la porte est formé par une ligne verticale, à la face postérieure du vantail intérieur (21) de ladite porte, et/ou par une ligne transversale sur l'arête supérieure dudit vantail intérieur (21) de la porte.

12. Porte coulissante selon l'une des revendications 9 à 11 et selon l'une des revendications 7 ou 8, **caractérisée par le fait que** la cornière d'actionnement (10) est alignée, au moyen de son repère (13), sur un repère (15) du vantail antérieur (22) de la porte, et est fixée à la face postérieure dudit vantail antérieur (22) de la porte.

13. Porte coulissante selon la revendication 12, **caractérisée par le fait que** le repère (15) de la porte est formé par une ligne verticale, à la face postérieure du vantail antérieur (22) de ladite porte, et/ou par une ligne transversale sur l'arête supérieure dudit vantail antérieur (22) de la porte.

14. Porte coulissante selon l'une des revendications 9 à 13 et selon l'une des revendications 6-8, **caractérisée par** deux vantaux intérieurs (21) et par un vantail antérieur (22), sachant que l'amortisseur d'escamotage (2) de l'un desdits vantaux intérieurs (21) de la porte est orienté en vue d'un escamotage à droite, l'amortisseur d'escamotage (2) de l'autre vantail intérieur (21) de ladite porte étant orienté en vue d'un escamotage à gauche, et sachant que l'actionneur (3) dudit vantail antérieur (22) de la porte coopère, à chaque fois, avec les amortisseurs d'escamotage (2) des deux vantaux intérieurs (21) de ladite porte.

15. Procédé de montage d'une ferrure (1) à amortisseur d'escamotage, conforme à l'une des revendications 1 à 8, sur une porte coulissante (20) munie d'au moins deux vantaux (21, 22) aptes à coulisser dans deux plans parallèles, dans les deux directions, avec chevauchement concomitant, incluant les étapes de montage suivantes :
- établissement d'un repère (14), notamment central, sur l'un des vantaux intérieurs (21) de la porte ;
- alignement de la tôle (4) à profilage en Z, à l'aide de son premier ou de son second repère (7a, 7b ; 9a, 9b), sur le repère (14) dudit vantail intérieur (21) de la porte, et fixation de l'amortisseur d'escamotage (2), au moyen de ladite tôle alignée (4) à profilage en Z, à la face postérieure dudit vantail intérieur (21) de la porte ;
- établissement d'un repère (15), notamment central, sur l'autre vantail antérieur (22) de la porte ; et
- alignement de la cornière d'actionnement (10), à l'aide de son repère (13), sur le repère (15) du vantail antérieur (22) de la porte, et fixation de ladite cornière d'actionnement (10) à la face postérieure dudit vantail antérieur (22) de la porte.
